# EUROPÄISCHE PATENTSCHRIFT

(11) **EP 0 387 758 B1**
(45) Veröffentlichungstag und Bekanntmachung des Hinweises auf die Patenterteilung: **18.09.1991**
(21) Anmeldenummer: 90104648.2
(22) Anmeldetag: 12.03.1990
(51) Int. Cl.: E03F 7/10, B65H 75/34

(54) **Schlammsaugfahrzeug**
Sludge suction vehicle
Véhicule aspirateur de boue

(30) Priorität: 14.03.1989 DE 8903133 U
(43) Veröffentlichungstag der Anmeldung: 19.09.1990
(73) Patentinhaber: Assmann, Peter, D-74348 Lauffen/Neckar (DE)
(72) Erfinder: Assmann, Peter, D-74348 Lauffen/Neckar (DE)
(74) Vertreter: Müller, Hans, Dipl.-Ing.

(56) Entgegenhaltungen:
- EP-A- 0 291 830
- DE-A- 2 906 405
- DE-U- 8 807 777
- US-A- 4 669 145

## Beschreibung

Die Erfindung betrifft ein Schlammsaugfahrzeug mit einer Schlauchablage oberhalb des Schlammbehälters, einem Teleskopausleger für einen Saugschlauch, wobei der Teleskopausleger um eine zur Ablageebene der Schlauchablage parallele und zusätzlich dazu vertikale Ebene verschwenkbar ist, sowie mit einer Antriebsrollen aufweisenden Antriebseinheit zum Einfahren des Schlauches auf die bzw. Ausfahren des Schlauches von der Schlauchablage, wobei der Schlauch sich bei seiner Ein- bzw. Ausfahrbewegung auf der Schlauchablage verschiebt.

Ein derartiges Schlammsaugfahrzeug ist ein Abfallentsorgungsfahrzeug, wobei der Abfall aus schlammigen Ablagerungen besteht, die in unterirdischen Abwasserkanälen oder dergleichen sonstigen Kanälen oder Behältern vorhanden sind. Der Abfallbehälter, in den der Saugschlauch einmündet, kann evakuiert werden, so daß der Schlamm durch den Saugschlauch in den Behälter hineingesaugt wird.

Aus dem deutschen Gebrauchsmuster DE-U-8807777 ist ein derartiges Schlammsaugfahrzeug bekannt. Im vorderen Fahrzeugbereich besitzt der Schlammbehälter einen Dom, auf dem die oberhalb des Schlammbehälters sich erstreckende Schlauchablage außermittig aufgelagert und um eine vertikale Achse schwenkbar gelagert ist. Auf der Schlauchablage ist ferner ein den Saugschlauch führender Teleskopausleger in der Höhe verschwenkbar angelenkt. Der Teleskopausleger ist rohrförmig ausgebildet, wobei der Saugschlauch im Inneren der beiden Rohre geführt ist. Obwohl der Teleskopausleger im Bereich des Domes und damit nahe bei der vertikalen Drehachse für die Schlauchablage an letzterer befestigt ist, ist diese Saugschlauchlager- und Führungskonstruktion durch ihre außermittige Halterung bezüglich der Schwenkachse der Schlauchablage sehr schwingungsanfällig. Beim Verschwenken des Teleskopauslegers in Bereiche seitlich neben dem Schlammsaugfahrzeug muß praktisch längs des gesamten Fahrzeuges ausreichend Freiraum vorhanden sein, da der Teleskopausleger in einem sehr großen Bereich längs des Fahrzeuges jeweils vorhanden ist.

Ausgehend von diesem vorbekannten Stand der Technik liegt der Erfindung die Aufgabe zugrunde, ein Schlammsaugfahrzeug der eingangs genannten Art anzugeben, das die aus dem Stand der Technik bekannten Nachteile nicht aufweist und das auch bei eingeengten örtlichen Gegebenheiten optimal eingesetzt werden kann.

Diese Erfindung ist durch die Merkmale des Hauptanspruchs gegeben. Sie ist bei dem Schlammsaugfahrzeug der eingangs genannten Art dementsprechend dadurch gekennzeichnet, daß die Schlauchablage fest auf dem Schlammbehälter befestigt ist, daß ein Drehkranz außerhalb des von der Schlauchablage überdeckten Fahrzeugbereiches oberhalb des Schlammbehälters vorhanden ist, der um eine zur Ablageebene senkrechte Achse verschwenkbar ist und an dem um eine zur Ablageebene parallele Achse der Teleskopausleger schwenkbar gelagert ist. Ferner sind erste Antriebsrollen im Bereich zwischen dem Drehkranz und der Schlauchablage und zweite Antriebsrollen im Bereich des Teleskopauslegers zum Ein- und Ausfahren des Schlauches vorhanden. Diese Antriebsrollen liegen damit vor und hinter dem Schlauchbereich mit den Orten der Antriebsrollen und damit vor und hinter den Orten der beiden Schwenkachsen. Beim seitlichen Verschwenken des Teleskopauslegers wird durch die ortsfeste Anordnung der Schlauchablage wünschenswert wenig Massen bewegt. Dieser Vorteil wird noch dadurch vergrößert, daß der Teleskopausleger relativ kurz ausgebildet werden kann, da er nicht im vorderen, sondern im hinteren Bereich des Fahrzeuges angeordnet wird. Die im hinteren Bereich des Fahrzeugs vorhandene Lagerung des Teleskopauslegers bedeutet außerdem, daß der beim Verschwenken erforderliche Freiraum nur im Heckbereich des Fahrzeuges und nicht im übrigen Seitenbereich des Fahrzeuges vorhanden zu sein braucht. Durch die örtlich voneinander getrennten Rollenantriebe für den Schlauch wird der beim horizontalen und/oder vertikalen Verschwenken des Teleskopauslegers jeweils abgeknickte Schlauchbereich beidseitig von Antriebsrollen "eingerahmt", wodurch erst diese abgeknickte Schlauchführung ermöglicht wird. Die beiden Rollenantriebe für den Schlauch bewirken außerdem, daß sich der Schlauch in seinem abgeknickten Bereich richtungsgetreu entlang dem jeweils von ihm eingenommenen Bogen beim Ein- und Ausfahren führen läßt und nicht aus diesem seinem jeweiligen Bogen herauswindet oder sonstwie abknickt.

Als vorteilhaft hat sich herausgestellt, den Drehkranz bezüglich der Längsachse des Fahrzeuges außermittig im hinteren Fahrzeugbereich anzuordnen. Es kann dann der Ort, an dem der Saugschlauch in den Schlammbehälter einmündet, in dem zum Drehkranz gegenüberliegenden Wandbereich des Fahrzeuges angeordnet werden, wodurch praktisch die gesamte Fahrzeugbreite als Krümmungsbereich für den Schlauch auf der Schlauchablage zur Verfügung steht. Damit ist ein wünschenswert großer Krümmungsradius für den Schlauch auf der Ablage problemlos möglich.

Um die Reibungsverluste beim Verschieben des Schlauches auf der Schlauchablage möglichst gering zu halten, wodurch das Ein- und Ausfahren des Schlauches lastmäßig erleichtert wird, sind nach einem ganz wesentlichen Merkmal der Erfindung auf der Schlauchablage mehrere walzenförmige Rollenkörper vorhanden, auf denen der Schlauch im Bereich der Ablage aufliegt. Die Achsen dieser Rollenkörper liegen insbesondere in einer Ebene und sind parallel zueinander derart ausgerichtet, daß beim Aus- und Einfahren des Schlauches derselbe auf den Rollen entlangrollt.

Nach einem weiteren Merkmal der Erfindung sind eine erste Kolben-Zylindereinheit zum Verschwenken des Teleskopauslegers vorhanden, deren Zylinder am Drehkranz und deren Kolben an dem Teleskopausleger befestigt sind, und ferner eine zweite Kolben-Zylindereinheit zum Längenverstellen des Teleskopauslegers vorhanden, deren Zylinder an dem nicht verlängerbaren Teleskopteil und deren Kolben an dem in Schlauchrichtung verfahrbaren Teleskopteil befestigt ist.

Als ausreichend hat es sich ferner herausgestellt, die Teleskopteile so auszubilden, daß sie in Längsrichtung des Schlauches denselben im wesentlichen nur in einem Teilbereich schalen- oder ringförmig umgeben. An dem freien Ende des verfahrbaren Teleskopteils ist dabei insbesondere ein Schlauchführungsbogen befestigt. An diesem Schlauchführungsbogen können Rollen zum Führen des Schlauches befestigt sein.

Aufgrund der erfinderischen Konstruktion ist es möglich, den Drehkranz um etwa 180 bis 220 Grad um seine senkrechte Drehachse verschwenkbar auszubilden und trotzdem noch den relativ dicken Saugschlauch problemlos auf relativ engem Raum entsprechend umzubiegen.

Weitere Vorteile und Merkmale der Erfindung sind den weiteren Ansprüchen und dem nachstehenden Ausführungsbeispiel zu entnehmen.

Die Erfindung wird im folgenden anhand des in der Zeichnung dargestellten Ausführungsbeispiels näher beschrieben und erläutert. Es zeigen:

- Fig. 1: eine Seitenansicht des erfindungsgemäßen Schlammsaugfahrzeuges und
- Fig. 2: eine Draufsicht als Teilansicht auf das Schlammsaugfahrzeug gemäß Fig. 1.

Ein Schlammsaugfahrzeug 10 besitzt hinter seinem Führerhaus 12 einen Schlammbehälter 14, in dem mittels einer Kompressorvorrichtung 16 ein Vakuum erzeugt werden kann.

Im Bereich oberhalb des Führerhauses 12 und des vorderen oberen Bereiches des Schlammbehälters 14 ist eine Schlauchablage 18 vorhanden, die sich in diesem Bereich über praktisch die volle Breite des Schlammsaugfahrzeuges 10 erstreckt. Die Schlauchablage 18 besteht im wesentlichen aus einem umlaufenden Rahmen 20, der durch Queraussteifungen 22 und Längsaussteifungen 24 in etwa gitterförmig ausgebildet ist. In zur Längsachse 26 des Schlammsaugfahrzeuges senkrechter Richtung, d.h. in Querrichtung, sind zwischen den Längsausfachungen 24 walzenförmige Rollen 28 drehbar gelagert. Auf diesen Rollen 28 lagert sich ein Saugschlauch 30 im Bereich der Schlauchablage 18 auf. Das eine Ende dieses Saugschlauches 30 mündet in einen Stutzen 32, der im ― in Fig. 2 unteren ― außermittigen Bereich, außerhalb der Schlauchablage 18, in den Schlammbehälter 14 einmündet.

Im hinteren Bereich des Fahrzeuges 10, im bezüglich des Stutzens 32 gegenüberliegenden außermittigen Seitenbereich desselben, ist ein Drehkranz 34 oberhalb des Schlammbehälters 14 vorhanden. An diesem Drehkranz ist ein zwei Gabelarme 36, 38 aufweisendes Lager 40 und ein über das Heck 42 des Fahrzeuges 10 hinausragender Teleskopausleger 44 angeschlossen. Die Gabelarme 36, 38 tragen dabei im Bereich ihrer freien Enden jeweils eine um eine vertikale Achse drehbare Rolle 46, 48, die jeweils so ausgelegt sind, daß der Schlauch 30 seitlich an ihnen, zwischen den Gabelarmen 36, 38, geführt werden kann. Die Gabelarme 36, 38 sind fest auf dem Drehkranz 34 befestigt. Beim Verschwenken des Drehkranz 34 um seine vertikale Schwenkachse 50 verschwenkt sich damit auch das Lager 40 in gleicher Weise mit.

Auch im Bereich des Drehkranz 34 und des Lagers 40 sind den walzenförmigen Rollen 28 in ihrer Funktion entsprechende Rollen 52, 54, 56, vorhanden, auf denen sich der Schlauch 30 auflagern kann. Im Bereich des Lagers 40 sind ferner seitlich an dem Schlauch, sich gegenüberliegend, zwei Rollen 60, 62 vorhanden, zwischen denen der Schlauch 30 entlanggeführt wird.

Hinter dem Ort der unteren Rolle 56 und den seitlichen Rollen 60, 62 ― in Richtung des Teleskopauslegers betrachtet ― ist der Teleskopausleger 44 gelenkig an dem Lager 40 und damit an dem Drehkranz 34 angelenkt. Er kann damit um die dort vorhandene Achse 72 in der Höhe verschwenkt werden, was durch den Pfeil 74 angedeutet ist. Diese Schwenkachse 72 ist gleichzeitig Drehachse einer oberen Rolle 75. Am der Achse 72 zugewandten Ende des Teleskopauslegers 44 ist eine untere Rolle 71 an demselben so vorhanden, daß der Saugschlauch immer zwischen diesen Rollen 75, 71 von oben und unter her eingefaßt ist, unabhängig davon, wie der Teleskopausleger höhenmäßig verschwenkt ist; bei Hochschwenken des Teleskopauslegers 44 schwenkt auch die untere Rolle 71 entsprechend mit.

Die Bewegung des Teleskopauslegers 44 nach oben und unten, d.h. in Richtung 74 erfolgt durch seitlich an demselben jeweils vorhandene Zylinder-Kolbeneinheiten. Von jeder dieser beiden Zylinder-Kolbenenheiten ist der Zylinder 78 an dem Lager 40 im Bereich der Drehachse 72 befestigt, während der Kolben 80 an dem nicht ausziehbaren Teleskopteil 82 des Teleskopauslegers 44 befestigt ist. Das Teleskopteil 82 besteht im wesentlichen aus den Schlauch 30 seitlich eingrenzenden Wangen 84, die durch untere Rollenkörper 86 miteinander verbunden sind. Auf diesen Rollenkörpern 86 ruht der Schlauch 30 auf. Die Wangen 84 besitzen jeweils seitliche Führungen 88, die buchsenförmig ausgebildet sind. In diesen Führungen 88 ist in Längsrichtung des Teleskopauslegers eine Führungsstange 90 verschiebbar gelagert. Am vorderen Ende der Führungsstange 90 ist ein Teleskopteil 92 befestigt. Dieses Teleskopteil 92 ist mittels eines Kolbens 94, der innerhalb eines Zylinders 96 in Richtung des Pfeils 98 bewegbar ist, ebenfalls in Richtung 98 hin- und herbewegbar gelagert. An dem Teleskopteil 92 ist ein Führungsbogen 100 für den Schlauch 30 befestigt, der mit Auflagerrollen 102 für den Schlauch 30 versehen ist.

Im Bereich des nicht ausziehbaren Teleskopteils 82 ist ein Rollenpaar 104, 106 vorhanden, das von unten und oben an dem Saugschlauch 30 anliegt. Diese Rollen 104, 106 werden mittels eines Hydraulikmotors 108 angetrieben, so daß der Saugschlauch 30 ein- und ausgefahren werden kann. Zusätzlich zu diesen Antriebsrollen 104, 106 sind im Bereich zwischen dem Drehkranz 34 und der Schlauchablage 18 ein Block von vier Antriebsrollen 110 vorhanden, die paarweise seitlich an dem Schlauch 30 anliegen und zum Erzielen eines optimalen Anpreßdruckes durch eine nicht näher dargestellte Feinjustiervorrichtung beliebig eng an den Schlauch angelegt werden können. Beim Ein- und Ausfahren des Schlauches 30 werden somit die Antriebrollen 110 und die Antriebsrollen 104, 106 gleichzeitig angetrieben, so daß der Schlauch 30 in Längsrichtung im Bereich seiner horizontalen und/oder vertikalen Abknikkung von Antriebseinrichtungen eingerahmt ist. Der Schlauch kann somit im Bereich zwischen seinen Antriebsrollen 104, 106 und Antriebsrollen 110 nicht ausbeulen oder sonstwie ausknicken. Die seitliche Führung in diesem horizontalen und/oder vertikalen Biegebereich des Schlauches 30 wird noch durch die an den Enden der Gabelarme 36, 38 vorhandenen Rollen 46, 48 unterstützt. Innerhalb des horizontalen Bereiches zwischen diesen Rollen 46, 48 kann sich der Schlauch 30 seitlich beim horizontalen Verschwenken des Teleskopauslegers 44 bewegen.

Sofern der Saugschlauch 30 mehr oder weniger geringfügig von dem jeweiligen Saugbereich weggezogen werden soll, müssen nicht die Antriebsrollen 104, 106 und 110 angetrieben und dadurch der Saugschlauch ein wenig eingefahren werden, sondern es kann dazu der Teleskopausleger 44 entsprechend weit angehoben werden. Der Saugschlauch 30 bewegt sich damit nicht relativ zu seinen Antriebsrollen, so daß ein durch das Antreiben der Antriebsrollen bedingter Verschleiß der Oberfläche des Saugschlauches vermieden werden kann. Ein in seiner Saugstellung in einem Abwasserkanal oder dergleichen festsitzender Saugschlauch kann also lediglich durch nach oben und unten wippenden Bewegung des Teleskopauslegers in dem Abwasserkananl bewegt werden. Es hat sich nämlich gezeigt, daß eine derartige Bewegungsführung eines Saugschlauches sehr häufig während eines Absaugvorganges vorkommt und daß die dadurch bewirkte Abnutzung des Saugschlauches entsprechend intensiv ist.

Die für den Antrieb der Rollen 104, 106, 110 erforderliche motorische Leistung kann relativ klein ausgelegt werden, da der Schlauch bei seinem Verschieben auf der Schlauchablage 18 sich über die Rollen 28 hinwegbewegt und infolgedessen die beim Verschieben ansonsten auftretenden Reibungskräfte zwischen dem Schlauch und der Schlauchablageoberfläche extrem klein sind.

## Patentansprüche

1. Schlammsaugfahrzeug mit
― einer Schlauchablage oberhalb des Schlammbehälters,
― einem Teleskopausleger für den Saugschlauch, der um eine zur Ablageebene der Schlauchablage parallele und zusätzlich dazu vertikale Ebene verschwenkbar ist,
― einer Antriebsrollen aufweisenden Antriebseinheit zum Einfahren des Schlauches auf die bzw. Ausfahren des Schlauches von der Schlauchablage, wobei der Schlauch sich bei seiner Ein- bzw. Ausfahrbewegung auf der Schlauchablage verschiebt, **dadurch gekennzeichnet,** daß
― die Schlauchablage (18) fest auf dem Schlammbehälter (14) befestigt ist,
― ein Drehkranz (34) außerhalb des von der Schlauchablage (18) überdeckten Fahrzeugbereiches oberhalb des Schlammbehälters (14) vorhanden ist,
-- der um eine zur Ablageebene senkrechte Achse (50) verschwenkbar ist.
-- an dem um eine zur Ablageebene parallele Achse (72) der Teleskopausleger (44) schwenkbar gelagert ist,
― erste Antriebsrollen (110) für den Schlauch (30) im Bereich zwischen dem Drehkranz (34) und der Schlauchablage (18) und zweite Antriebsrollen (104, 106) für den Schlauch (30) im Bereich des Teleskopauslegers (44) jeweils an dem Schlauch (30) anliegen, so daß vor und hinter dem Schlauchbereich mit den Orten der Antriebsrollen (104, 106, 110) und damit vor und hinter den Orten der beiden Schwenkachsen (50, 72) jeweils Antriebsrollen vorhanden sind.

2. Fahrzeug nach Anspruch 1, **dadurch gekennzeichnet,** daß die Schlauchablage (18) im zur Fahrerkabine (12) des Fahrzeuges (10) hingerichteten, vorderen Fahrzeugbereich und der Drehkranz (34) mit dem Teleskopausleger im dazu hinteren Fahrzeugbereich vorhanden sind.

3. Fahrzeug nach Anspruch 2, **dadurch gekennzeichnet,** daß der Drehkranz (34) bezüglich der Längsachse des Fahrzeuges außermittig im hinteren Fahrzeugbereich vorhanden ist.

4. Fahrzeug nach Anspruch 1, **dadurch gekennzeichnet,** daß die Schlauchablage (18) mehrere walzenförmige Rollenkörper (28) besitzt, auf denen der Schlauch (30) im Bereich der Ablage (18) auflagerbar ist.

5. Fahrzeug nach Anspruch 4, **dadurch gekennzeichnet,** daß die Achsen der Rollenkörper (28) in einer Ebene liegen und parallel zueinander ausgerichtet sind.

6. Fahrzeug nach Anspruch 1, **dadurch gekennzeichnet,** daß
― eine erste Kolben-Zylindereinheit zum Verschwenken des Teleskopauslegers (44) vorhanden ist, deren Zylinder (78) an dem Drehkranz (34) und deren Kolben (80) an dem Teleskopausleger (44) befestigt sind, und
― eine zweite Kolben-Zylindereinheit zum Längenverstellen des Teleskopauslegers (44) vorhanden ist, deren Zylinder (96) an dem nichtverlängerbaren Teleskopteil (84) und deren Kolben (94) an dem in Schlauchrichtung (98) verfahrbaren Teleskopteil (92) befestigt ist.

7. Fahrzeug nach Anspruch 6, **dadurch gekennzeichnet,** daß die Teleskopteile (84, 92) zum Schlauch (30) so ausgebildet sind, daß sie denselben in seiner Längserstreckung im wesentlichen nur in einem Teilbereich in etwa schalen- oder ringförmig umgeben.

8. Fahrzeug nach Anspruch 7, **dadurch gekennzeichnet,** daß am freien Ende des verfahrbaren Teleskopteils (92) ein Schlauchführungsbogen (100) befestigt ist.

9. Fahrzeug nach Anspruch 8, **dadurch gekennzeichnet,** daß am Schlauchführungsbogen (100) Rollen (102) zum Führen des Schlauches befestigt sind.

10. Fahrzeug nach Anspruch 1, **dadurch gekennzeichnet,** daß der Drehkranz (34) um etwa 180 bis 220 Grad um seine senkrechte Drehachse (50) verschwenkbar ist.

11. Fahrzeug nach Anspruch 1, **dadurch gekennzeichnet,** daß der Teleskopausleger (44) aus einer zur Ablageebene parallelen, durch seine Schwenkachse (72) gehenden Ebene nach oben um maximal etwa 30 Grad verschenkbar ist.

12. Fahrzeug nach einem der Ansprüche 1 bis 11, **dadurch gekennzeichnat,** daß der Schlauch (30) in jeder beliebigen Stellung des Drehkranzes (34) und des Teleskopauslegers (44) aus- und einfahrbar ist.

## Claims

1. Sludge suction vehicle having
― a hose rest above the sludge tank,
― a telescope jib for the suction hose, which telescope jib can be swivelled about a plane parallel to the plane of the hose rest and, additionally, about a plane which is perpendicular thereto,
― a drive unit exhibiting drive rollers for retracting the hose onto or extending the hose from the hose rest, the hose being displaced on the hose rest during its retraction or extension movement, characterised in that
― the hose rest (18) is attached fixedly to the sludge tank (14),
― there is a live ring (34) outside the vehicle region covered by the hose rest (18) above the sludge tank (14),
-- which can be swivelled about an axis (50) perpendicular to the plane of the rest,
-- on which the telescope jib (44) is mounted so as to be swivellable about an axis (72) parallel to the plane of the rest,
― first drive rollers (110) for the hose (30) in the region between the live ring (34) and the hose rest (18) and second drive rollers (104, 106) for the hose (30) in the region of the telescope jib (44) bear in each case against the hose (30) so that there are drive rollers in each case before and after the hose region with the locations of the drive rollers (104, 106, 110) and thus before and after the locations of the two swivel axes (50, 72).

2. Vehicle according to Claim 1, characterised in that the hose rest (18) is present in the front vehicle region, directed towards the driver's cab (12) of the vehicle (10), and the live ring (34) with the telescope jib is present in the vehicle region to the rear of said front region.

3. Vehicle according to Claim 2, characterised in that the live ring (34) is present in the rear vehicle region non-centrally in relation to the longitudinal axis of the vehicle.

4. Vehicle according to Claim 1, characterised in that the hose rest (18) has a plurality of roller-shaped roller bodies (28), on which the hose (30) can be mounted in the region of the rest (18).

5. Vehicle according to Claim 4, characterised in that the axes of the roller bodies (28) lie in one plane and are aligned parallel to each other.

6. Vehicle according to Claim 1, characterised in that
― there is a first piston/cylinder unit for swivelling the telescope jib (44), of which unit the cylinder (78) is attached to the live ring (34) and the piston (80) is attached to the telescope jib (44), and
― there is a second piston/cylinder unit for the longitudinal adjustment of the telescope jib (44), the cylinder (96) of which is attached to the non-extensible telescope part (84) and the piston (94) of which is attached to the telescope part (92) which is displaceable in the direction (98) of the hose.

7. Vehicle according to Claim 6, characterised in that the telescope parts (84, 92) are constructed in relation to the hose (30) in such a way that they surround said hose in its longitudinal extension essentially only in a partial region approximately in the manner of a shell or ring.

8. Vehicle according to Claim 7, characterised in that a hose guide curve (100) is attached to the free end of the displaceable telescope part (92).

9. Vehicle according to Claim 8, characterised in that rollers (102) for guiding the hose are attached to the hose guide curve (100).

10. Vehicle according to Claim 1, characterised in that the live ring (34) can be swivelled by about 180 to 220 degrees about its vertical axis of rotation (50).

11. Vehicle according to Claim 1, characterised in that the telescope jib (44) can be swivelled upwards out of a plane, which is parallel to the plane of the rest and passes through its swivel axis (72), by a maximum of about 30 degrees.

12. Vehicle according to one of Claims 1 to 11, characterised in that the hose (30) can be extended and retracted in any desired position of the live ring (34) and of the telescope jib (44).

## Revendications

1. Véhicule aspirateur de boues avec
― un réceptacle à conduite au-dessus du réservoir à boues,
― un bras télescopique pour la conduite d'aspiration, orientable dans un plan parallèle au plan de réception de la conduite dans le réceptacle à conduite et dans un plan perpendiculaire à ce plan,
― une unité d'entraînement présentant des rouleaux d'entraînement, en vue de la rentrée de la conduite dans le réceptacle à conduite et de l'extraction de la conduite hors du réceptacle à conduite, la conduite se déplaçant sur le réceptacle à conduite au cours de sa rentrée ou de son extraction, **caractérisé en ce que**:
― le réceptacle à conduite (18) est fixé solidement au-dessus du réservoir à boues (14),
― à l'extérieur de la partie du véhicule qui est recouverte par le réceptacle àconduite (18), et au-dessus du réservoir à boues (14), est prévue une couronne de rotation (34) qui est pivotable autour d'un axe (50) perpendiculaire au plan de réception de la conduite et à laquelle est fixé un bras télescopique (44) pouvant pivoter autour d'un axe (72) parallèle au plan de réception de la conduite,
― des premiers rouleaux d'entraînement (110) de la conduite (30) sont disposés dans l'espace situé entre la couronne de rotation (34) et le réceptacle à conduite (18) et des seconds rouleaux d'entraînement (104, 106) de la conduite (30) sont disposés dans le bras télescopique (44), tous contre la conduite (30), de sorte que pour la partie de conduite située en avant et en arrière des emplacements des rouleaux d'entraînement (104, 106, 110) et en avant et en arrière des emplacements des axes de pivotement (50, 72) il existe chaque fois des rouleaux d'entraînement.

2. Véhicule selon la revendication 1, **caractérisé en ce que** le réceptacle à conduite (18) est placé dans la partie avant du véhicule, surplombant la cabine du conducteur (12) du véhicule 10, et que la couronne de rotation (34) avec le bras télescopique (44) est placée dans la partie du véhicule située à l'arrière de cette première partie.

3. Véhicule selon la revendication 2, **caractérisé en ce que** la couronne de rotation (34) est placée de manière décentrée par rapport à l'axe longitudinal du véhicule, dans la partie arrière du véhicule.

4. Véhicule selon la revendication 1, **caractérisé en ce que** le réceptacle à conduite (18) possède plusieurs corps de rouleaux de forme cylindrique sur lesquels la conduite (30) s'appuie dans le réceptacle à conduite (18).

5. Véhicule selon la revendication 4, **caractérisé en ce que** les axes des corps de rouleaux (28) reposent dans le même plan et sont disposés parallèlement les uns aux autres.

6. Véhicule selon la revendication 1, **caractérisé en ce que**
― un premier ensemble cylindre-piston est prévu en vue du pivotement du bras télescopique (44), ensemble dont le cylindre (78) est fixé à la couronne de rotation (34) et dont le piston (80) est fixé au bras télescopique (44), et
― un deuxième ensemble cylindre-piston est prévu en vue du déplacement longitudinal du bras télescopique (44), ensemble dont le cylindre est fixé à la partie non extensible du bras télescopique (44) et dont le piston est fixé à la partie (92) du bras télescopique qui peut s'allonger dans la direction (98) de la conduite.

7. Véhicule selon la revendication 6, **caractérisé en ce que** les parties (84, 92) du bras télescopique en contact avec la conduite (30) sont réalisées sous une forme telle qu'elles entourent celle-ci dans un anneau ou une coquille essentiellement sur seule une partie du bras télescopique.

8. Véhicule selon la revendication 7, **caractérisé en ce que** un coude de guidage (100) de la conduite est fixé à l'extrémité de la partie extensible (92) du bras télescopique.

9. Véhicule selon la revendication 8, **caractérisé en ce que** des rouleaux (102) de guidage de la conduite sont fixés sur le coude de guidage (100) de la conduite.

10. Véhicule selon la revendication 1, **caractérisé en ce que** la couronne de rotation (34) est pivotable sur un angle de 180 à 220° environ autour de son axe vertical de rotation (50).

11. Véhicule selon la revendication 1, **caractérisé en ce que** le bras télescopique (44) est pivotable vers le haut sur au plus environ 30° par rapport au plan passant par son axe de pivotement (72) et parallèle au plan de réception de la conduite.

12. Véhicule selon une des revendications 1 à 11, **caractérisé en ce que** la conduite (30) peut être extraite et rentrée dans toutes les positions possibles de la couronne de rotation (34) et du bras télescopique (44).
